# EUROPÄISCHE PATENTSCHRIFT

(11) **EP 2 197 599 B1**
(45) Veröffentlichungstag und Bekanntmachung des Hinweises auf die Patenterteilung: **31.10.2012**
(21) Anmeldenummer: 08832312.6
(22) Anmeldetag: 17.09.2008
(51) Int. Cl.: B07C 3/00

(54) **VERFAHREN UND VORRICHTUNG ZUM TRANSPORTIEREN UND BEARBEITEN VON MEHREREN GEGENSTÄNDEN**
METHOD AND DEVICE FOR TRANSPORTING AND HANDLING A PLURALITY OF ARTICLES
PROCÉDÉ ET DISPOSITIF DE TRANSPORT ET DE TRAITEMENT DE PLUSIEURS OBJETS

(30) Priorität: 18.09.2007 DE 102007044733; 10.01.2008 DE 102008003778; 04.04.2008 DE 102008017189
(43) Veröffentlichungstag der Anmeldung: 23.06.2010
(73) Patentinhaber: Siemens Aktiengesellschaft, 80333 München (DE)
(72) Erfinder: BERGER, Gisbert, 12487 Berlin (DE); ILLMAIER, Jörg-Andreas, CH-8280 Kreuzlingen (CH); WILKE, Wolf-Stephan, 78467 Konstanz (DE); WORM, Katja, 13053 Berlin (DE)
(86) Internationale Anmeldenummer: PCT/EP2008/062393
(87) Internationale Veröffentlichungsnummer: WO 2009/037291

(56) Entgegenhaltungen:
- WO-A-2006/100357
- FR-A- 2 881 663

## Beschreibung

Die Erfindung betrifft ein Verfahren und eine Vorrichtung zum Transportieren und Bearbeiten von mehreren Gegenständen, insbesondere von Postsendungen.

Eine Postsendung durchläuft typischerweise mindestens zweimal eine Sortieranlage und wird dann an die jeweils vorgegebene Zustelladresse transportiert. Beim ersten Durchlauf wird die Zustelladresse der Postsendung gelesen. Beim zweiten Durchlauf wird die gelesene Zustelladresse wieder ermittelt. Die Postsendung wird anschließend an die ermittelte Zustelladresse transportiert.

Traditionellerweise wird beim ersten Durchlauf eine Codierung der Zieladresse auf die Postsendung gedruckt. Diese Codierung wird beim zweiten Durchlauf gelesen. Um das Bedrucken von Postsendungen zu vermeiden, wird in DE 4000603 C2 vorgeschlagen, beim ersten Durchlauf einen Merkmalsvektor von der Postsendung zu messen und diesen zusammen mit der gelesenen Zieladresse abzuspeichern. Beim zweiten Durchlauf wird die Postsendung erneut gemessen. Dadurch wird ein weiterer Merkmalsvektor erzeugt. Dieser weitere Merkmalsvektor wird mit den abgespeicherten Merkmalsvektoren verglichen, um den abgespeicherten Merkmalsvektor von demselben Gegenstand zu finden. Die Zieladresse, die zusammen mit dem gefundenen Merkmalsvektor abgespeichert ist, wird als diejenige Zieladresse verwendet, an den die Postsendung zu transportieren ist.

Ein Verfahren mit den Merkmalen des Oberbegriffs des Anspruchs 1 und eine Vorrichtung mit den Merkmalen des Oberbegriffs des Anspruchs 6 ist aus EP 1222037 B1 bekannt. Die Gegenstände sind dort ebenfalls Postsendungen, die mindestens einmal eine Sortiermaschine durchlaufen. Ermittelt wird, in welchem Transportmittel (dort: Behälter) eine Postsendung zu der Bearbeitungsanlage transportiert wird. Abgespeichert wird, welche Postsendung in welchem Behälter transportiert wird. Nach dem Transport wird eine maschinenlesbare Kennzeichnung des Behälters gelesen. Die Suche nach dem Datensatz wird auf die Datensätze von Postsendungen aus diesem Behälter eingeschränkt.

In WO 2006/100357 A1 wird ein Verfahren beschrieben, um Postsendungen zu sortieren. Jede Postsendung durchläuft zwei mal eine Sortieranlage. In jedem Durchlauf wird jeweils ein Abbild erzeugt, und durch Auswertung des Abbilds wird ein Merkmalswertevektor erzeugt. Der Merkmalswertevektor aus dem ersten Durchlauf wird in einer zentralen Datenbank abgespeichert. Außerdem wird zusammen mit dem Merkmalswertevektor eine Seriennummer für die Postsendung abgespeichert, welche die Platzziffer in derjenigen Reihenfolge angibt, in der die Postsendungen nach dem ersten Durchlauf ausgeschleust werden. Der Merkmalswertevektor aus dem zweiten Durchlauf wird mit den abgespeicherten Merkmalswertevektoren verglichen. Um den Suchraum einzuschränken, wird eine Sequenz von Merkmalswertevektoren von Postsendungen, die im zweiten Sortierlauf aufeinander folgen, mit abgespeicherten Merkmalswertevektoren verglichen. Die abgespeicherten Seriennummern von abgespeicherten Merkmalswertevektoren, die zureichend übereinstimmen, werden ermittelt. Mit einer linearen Approximation wird für jede Postsendung eine erwartete Seriennummer berechnet, und der Merkmalswertevektor einer Postsendung aus dem zweiten Sortierlauf wird nur mit abgespeicherten Merkmalswertevektoren in der Reihe der erwarteten Seriennummern verglichen.

In FR 2881663 A1 und US 2007/0215529 A1 werden ebenfalls Postsendungen in mehreren Sortierläufen sortiert. In jedem Sortierlauf wird jeweils ein Merkmalswertevektor erzeugt. Im ersten Sortierlauf wird zusätzlich zum Merkmalswertevektor einer Postsendung eine Kennung des Sortierausgangs abgespeichert, in den die Postsendung ausgeschleust wurde. Außerdem wird im ersten Sortierlauf die Adresse per OCR entziffert und abgespeichert. Die Kennungen der Sortierausgänge unterteilen die Menge der abgespeicherten Merkmalswertevektoren in mehrere Speicherbereiche. Im zweiten Sortierlauf wird erneut die Adresse einer Postsendung entziffert. Mit Hilfe der dergestalt entzifferten Adresse wird der richtige Speicherbereich identifiziert. In diesem Speicherbereich wird nach dem abgespeicherten Merkmalswertevektor gesucht.

Aus US 20050269395 A1 ist ein Verfahren bekannt, um ein Strichmuster auf einer Postsendung zu überprüfen. In einem ersten Sortierlauf wird eine eindeutige Kennzeichnung in form eines Strichmusters ("bar code") auf die Postsendung gedruckt. Außerdem wird ein Merkmalsvektor für die Postsendung erzeugt, wofür ein Abbild der Postsendung ausgewertet wird. In einer Datenbank wird ein Datensatz mit dem Merkmalsvektor und der Kennzeichnung abgespeichert. Die Postsendung durchläuft ein zweites Mal eine Sortieranlage. Falls es nicht gelingt, hierbei das Strichmuster zu lesen, so wird erneut ein Merkmalsvektor erzeugt, und die Postsendung wird anhand des Merkmalsvektors identifiziert.

Der Erfindung liegt die Aufgabe zugrunde, ein Verfahren mit den Merkmalen des Oberbegriffs des Anspruchs 1 und eine Vorrichtung mit den Merkmalen des Oberbegriffs des Anspruchs 6 bereitzustellen, die eine Suchraum-Einschränkung durchführen, die es nicht erfordert, ein Transportmittel mit einer maschinenlesbaren Kennzeichnung zu versehen und diese Kennzeichnung zu lesen, nachdem das Transportmittel zur jeweiligen Bearbeitungsanlage transportiert wurde.

Die Aufgabe wird durch ein Verfahren mit den Merkmalen des Anspruchs 1 und eine Vorrichtung mit den Merkmalen des Anspruchs 6 gelöst. Vorteilhafte Ausgestaltungen sind in den Unteransprüchen angegeben.

Vorgegeben werden mindestens ein messbares Bearbeitungs-Attribut und mindestens ein messbares Merkmal.

Verschiedene Gegenstände werden durch mehrere Transportvorgänge transportiert. In jedem dieser Transportvorgänge werden folgende Schritte durchgeführt:
- Jeweils mehrere Gegenstände werden in einer Gegenstände-Reihenfolge in ein Transportmittel verbracht
- Diese Gegenstände-Reihenfolge wird ermittelt und abgespeichert.
- Das Transportmittel mitsamt den in das Transportmittel verbrachten Gegenständen wird zu einer Bearbeitungsanlage transportiert.
- Die Bearbeitungsanlage bearbeitet die zu ihr transportierten Gegenstände.

Jeder Gegenstand wird zu jeweils einer Bearbeitungsanlage transportiert. Möglich ist, dass alle oder wenigstens einige Gegenstände zu derselben Bearbeitungsanlage transportiert werden. Für jeden Gegenstand werden folgende Schritte durchgeführt:
- Gemessen wird, welchen Wert das Bearbeitungs-Attribut für den Gegenstand annimmt.
- Gemessen wird, welchen Wert das Merkmal für den Gegenstand annimmt.
- Ein Datensatz für den Gegenstand wird erzeugt und abgespeichert. Dieser Datensatz umfasst den mindestens einen gemessenen Merkmalswert und eine Codierung des Bearbeitungs-Attribut-Werts.
- Anschließend wird der Gegenstand durch einen der Transportvorgänge zu der jeweiligen Bearbeitungsanlage transportiert.
- Anschließend wird erneut ein Wert gemessen, den das Merkmal für den Gegenstand annimmt.
- Unter Verwendung des beim erneuten Messen gemessenen Merkmalswerts wird derjenige abgespeicherte Datensatz ermittelt, der für den Gegenstand erzeugt wurde. Hierbei wird eine im Folgenden beschriebene Suchraumeinschränkung durchgeführt.
- Die jeweilige Bearbeitungsanlage bearbeitet den Gegenstand abhängig von dem Bearbeitungs-Attribut-Wert, die vom ermittelten Datensatz umfasst wird.

Die Suchraumeinschränkung umfasst folgende Schritte:
- Unter den abgespeicherten Datensätzen wird pro Transportvorgang jeweils eine Datensatz-Reihenfolge erzeugt. Hierbei wird für jeden Transportvorgang unter Verwendung der abgespeicherten Gegenstände-Reihenfolge dieses Transportvorgangs eine Datensatz-Reihenfolge unter den Datensätzen für diejenigen Gegenstände, die durch den Transportvorgang transportiert werden, erzeugt.
- Das erneute Messen der Merkmalswerte wird in einer Mess-Reihenfolge unter den Gegenständen durchgeführt.
- Mindestens einmal wird eine Sequenz von n Gegenständen, die in der Mess-Reihenfolge aufeinander folgen, ausgewählt.
- Aus den n Werten, die das vorgegebene Merkmal für die ausgewählte Sequenz von n Gegenständen annimmt, wird eine Sequenz von n Merkmalswerten erzeugt, deren Reihenfolge mit der Mess-Reihenfolge übereinstimmt. Die Reihenfolge unter den n Merkmalswerten stimmt also mit der Reihenfolge überein, in der diese n Merkmalswerte gemessen wurden.
- Ermittelt wird jede Sequenz von n Datensätzen, die in einer abgespeicherten Datensatz-Reihenfolge aufeinander folgen und bei denen die Abfolge der n Werte des Merkmals (Merk-1) mit der erzeugten Merkmalswerte-Sequenz (v,-,w,z,y) übereinstimmt.
- Für jeden der n ausgewählten Gegenstände wird der für diesen Gegenstand abgespeicherte Datensatz unter den ermittelten Datensätze-Sequenzen gesucht.

Erfindungsgemäß wird eine Sequenz von Merkmalswerten ermittelt. Mit Hilfe dieser Sequenz wird nach dem Datensatz gesucht.

Die Erfindung erspart die Notwendigkeit, eine maschinenlesbare Kennzeichnung eines Transportmittels zu lesen. Nicht erforderlich ist es, dass die Gegenstände-Reihenfolge mit der Mess-Reihenfolge übereinstimmt. Daher wird die Möglichkeit berücksichtigt, dass die Reihenfolge unter den Gegenständen durch einen Transportvorgang verändert wird.

Die Erfindung lässt sich z. B. für die Verarbeitung und Sortierung von Postsendungen, von Gepäckstücken von Reisenden oder auch von Containern oder anderen Frachtstücken anwenden.

Das Bearbeitungs-Attribut ist beispielsweise eine Kennzeichnung einer Zieladresse, an die der Gegenstand zu transportieren ist. Der Zielpunkt ist z. B. eine Zustelladresse für eine Postsendung oder eine Fertigungsstraße einer Fabrik oder ein Zielbahnhof oder Zielhafen oder Zielflughafen für ein Gepäckstück oder Frachtstück.

Das Bearbeitungs-Attribut kann auch 7. B. eine Kennzeichnung eines Eigentümers des Gegenstands oder eine Abmessung oder das Gewicht des Gegenstands sein. Das Bearbeitungs-Attribut kann auch das Ergebnis einer Auswertung eines Beförderungsentgelts sein, mit dem der Gegenstand versehen ist.

Im Folgenden wird die Erfindung anhand eines Ausführungsbeispiels gezeigt. Dabei zeigen:
- Fig. 1: ein Netz mit drei Bearbeitungsanlagen;
- Fig. 2: eine Sequenz von 26 Postsendungen, die die erste Sortieranlage durchlaufen und in einer Ausschleusungs-Reihenfolge ausgeschleust werden;
- Fig. 3: die Zuführ-Reihenfolge, in der die 26 Postsendungen von Fig. 2 der Zuführeinrichtung der zweiten Sortieranlage zugeführt werden;
- Fig. 4: die Suche nach einer Sequenz von n Datensätzen für die Postsendung 13;
- Fig. 5: die Suche nach einer Sequenz von n Datensätzen für die Postsendung 16;
- Fig. 6: die Suche nach einer Sequenz von n Datensätzen für die Postsendung 17.

In den Figuren sind Materialflüsse mit durchgezogenen Linien dargestellt, Datenflüsse mit gestrichelten Linien.

Fig. 1 zeigt ein Netz mit drei Bearbeitungsanlagen Anl-1, Anl-2 und Anl-3. Diese drei Bearbeitungsanlagen sind im Ausführungsbeispiel als Sortieranlagen ausgelegt. Jede Sortieranlage weist eine Zuführeinrichtung in Form einer Stoffeingabe ("feeder"), ein Lesegerät sowie eine Vielzahl von Ausgabefächern auf. Postsendungen werden der Stoffeingabe einer solchen Sortieranlage zugeführt. Die Stoffeingabe vereinzelt die Postsendungen. Die vereinzelten Postsendungen durchlaufen anschließend die Sortieranlage. Das Lesegerät erzeugt ein Abbild der Postsendung. Die Sortieranlage ermittelt unter Verwendung des Abbilds die Zustelladresse, mit dem die Postsendung versehen ist. Diese Zustelladresse fungiert als der Bearbeitungs-Attribut-Wert der Postsendung. Die Sortieranlage schleust die Postsendung abhängig von der erkannten Zustelladresse in eines der Ausgabefächer aus. Jede der drei Sortieranlagen Anl-1, Anl-2, Anl-3 ist mit einer zentralen Datenbank DB verbunden und hat Lese- und Schreibzugriff auf diese Datenbank DB.

Im Beispiel von Fig. 1 werden zunächst Postsendungen der Stoffeingabe ZE-1 der Sortieranlage Anl-1 zugeführt. Die Sortieranlage Anl-1 erzeugt ein digitales Abbild jeder Postsendung und ermittelt die Zustelladresse. Zunächst versucht die Sortieranlage Anl-1, die Zustelladresse automatisch per "Optical Character Recognition" (OCR) zu ermitteln. Gelingt dies nicht, wird das Abbild an eine Videocodierstation übermittelt, und ein Bearbeiter gibt manuell die Zustelladresse - oder wenigstens die Postleitzahl - ein. Abhängig von der jeweils ermittelten Zustelladresse schleust die Sortieranlage Anl-1 die Postsendung in eines der Ausgabefächer aus.

Im Beispiel von Fig. 1 sind drei Ausgabefächer Af-1.1, Af-1.2 und Af-1.3 der Sortieranlage Anl-1 dargestellt. Die Postsendungen, welche die Sortieranlage Anl-1 in das Ausgabefach Af-1.1 ausgeschleust hat, werden im Beispiel von Fig. 1 in einen Behälter Beh-1 verbracht. Der Behälter Beh-1 mit diesen Postsendungen wird wieder zur Stoffeingabe ZE-1 der Sortieranlage Anl-1 transportiert. Die Postsendungen aus dem Behälter Beh-1 werden von der Stoffeingabe ZE-1 vereinzelt und durchlaufen erneut die Sortieranlage Anl-1.

Jeder möglichen Zustelladresse ist ein Zustellgebiet zugeordnet. Alle Postsendungen an dasselbe Zustellgebiet werden bei jedem Durchlauf in dasselbe Ausgabefach ausgeschleust. Möglich ist, dass Postsendungen an verschiedene Zustellgebiete in dasselbe Ausgabefach ausgeschleust werden. Möglich ist, dass eine Postsendung mehrmals dieselbe Sortieranlage durchläuft, beispielsweise weil die Anzahl von Ausgabefächer geringer als die Anzahl der vorgegebenen Zustellgebiete ist. In diesem Fall wird vorzugsweise ein "n-pass sequencing" durchgeführt. Ein solches Verfahren ist aus EP 948416 B1 bekannt. Nach dem ersten Durchlauf werden die Postsendungen, die die Sortieranlage in ein Ausgabefach ausgeschleust hat, in einen Behälter verbracht. Der Behälter wird zu der Zuführeinrichtung der zweiten Sortieranlage transportiert, und die Postsendungen werden der Sortieranlage für den zweiten Durchlauf zugeführt.

Im Beispiel von Fig. 1 werden die Postsendungen aus dem Ausgabefach Af-1.1 der Zuführeinrichtung ZE-1 zugeführt und durchlaufen erneut die Anlage Anl-1. Ein Grund hierfür kann sein, dass ein n-pass sequencing" durchgeführt wird, so wie gerade beschrieben. Möglich ist auch, dass einzelne Postsendungen mehrfach die Sortieranlage Anl-1 durchlaufen, weil ein "off-line video coding" durchgeführt wird. Beim ersten Durchlauf wird ein digitales Abbild der Postsendung erzeugt. Es gelingt nicht, automatisch die Adresse in diesem Abbild zu erkennen, so dass das Abbild an eine Videocodierstation übermittelt wird. Dort wird die Adresse manuell eingegeben. Nachdem dies geschehen ist, durchläuft die Postsendung erneut die Sortieranlage und wird abhängig von der eingegebenen Adresse in ein Ausgabefach ausgeschleust. Möglich ist auch, dass Postsendungen innerhalb eines Orts oder Zustellgebiet versandt werden und die erste Sortieranlage Anl-1 für diese Postsendungen daher sowohl die Eingangssortierung als auch die nachfolgende Abgangssortierung durchführt.

Die Postsendungen, welche die Sortieranlage Anl-1 in das Ausgabefach Af-1.2 ausgeschleust hat, werden im Beispiel von Fig. 1 in einen Behälter Beh-2 verbracht. Der Behälter Beh-1 mit diesen Postsendungen wird zur Stoffeingabe ZE-2 der zweiten Sortieranlage An1-2 transportiert. Die Postsendungen aus dem Behälter Beh-2 werden von der Stoffeingabe ZE-2 vereinzelt und durchlaufen die Sortieranlage Anl-2. Das entsprechende geschieht mit den Postsendungen, die die erste Sortieranlage Anl-1 in das Ausgabefach Af-1.3 ausgeschleust hat. Diese werden im Behälter Beh-3 zur Stoffeingabe ZE-3 der dritten Sortieranlage Anl-3 transportiert.

Die beiden übrigen Sortieranlagen Anl-2 und Anl-3 verwenden erneut das Leseergebnis, das die Sortieranlage Anl-1 erzielt hat. Damit dies ermöglicht wird, erzeugt die Sortieranlage Anl-1 für jede Postsendung, die die Sortieranlage Anl-1 durchläuft, einen Datensatz und speichert ihn in der zentralen Datenbank DB als Teil einer Transport-Information I ab. Dieser Datensatz umfasst
- eine interne Kennung der Postsendung sowie
- eine Kennzeichnung für die Zustelladresse, die die erste Sortieranlage Anl-1 gelesen hat.

Jede weitere Sortieranlage, durch welche die Postsendung läuft, erkennt diese Postsendung wieder. Daher werden mehrere Merkmale vorgegeben, die optisch messbar sind. Beispiele für derartige Merkmale sind:
- Abmessungen der Postsendung,
- die Verteilung von Grauwerten und/oder Farbtönen auf einer Oberfläche der Postsendung,
- die Lage und Abmessung des Freimachungsvermerks,
- die Lage und Größe des Adressblocks und/oder der Angaben zum Absender sowie
- Merkmale der Zustelladresse, z. B. die Postleitzahl.

Die erste Sortieranlage Anl-1 ermittelt für jede Postsendung, welche die Sortieranlage Anl-1 durchläuft, welchen Wert jedes vorgegebene Merkmal bei dieser Postsendung jeweils annimmt. Dadurch erzeugt die erste Sortieranlage Anl-1 einen Merkmalsvektor (genauer: Merkmalswertevektor), der bei n vorgegebenen Merkmalen aus n Merkmalswerten besteht. Den Datensatz für die Postsendung ergänzt die erste Sortieranlage Anl-1 um den Merkmalsvektor, d. h. um eine Kennzeichnung der n Merkmalswerte.

Die zweite Sortieranlage Anl-2 misst ebenfalls für jede Postsendung, die die Sortieranlage Anl-2 durchläuft, welchen Wert jedes vorgegebene Merkmal für diese Postsendung jeweils annimmt. Dadurch erzeugt die zweite Sortieranlage Anl-2 ebenfalls einen Merkmalsvektor mit n Merkmalswerten. Die zweite Sortieranlage Anl-2 führt einen Lesezugriff auf die zentrale Datenbank DB durch. Die Merkmalsvektoren von abgespeicherten Datensätzen werden mit dem aktuell gemessenen Merkmalsvektor verglichen. Dadurch wird derjenige Datensatz ermittelt, der von der aktuell zu untersuchenden Postsendung stammt. Dieser Datensatz umfasst die Zustelladresse der Postsendung, welche die erste Sortieranlage Anl-1 gelesen hat.

Fig. 2 zeigt eine Sequenz von 26 Postsendungen, die die erste Sortieranlage Anl-1 durchlaufen und in einer Ausschleusungs-Reihenfolge in das Ausgabefach Af-1.2 ausgeschleust hat. Nach dem Ausschleusen befindet sich als erstes die Postsendung 1 im Ausgabefach Af-1.2, dann folgt die Postsendung 2, dann die Postsendung 3 und so fort. In Fig. 2 ist die Sequenz auf zwei Spalten aufgeteilt. Die Förderrichtung beim Ausschleusen ist durch einen Pfeil F dargestellt.

Die erste Sortieranlage Anl-1 misst für jede Postsendung die Werte mehrerer Merkmale, darunter den Wert, den ein gekennzeichnetes Merkmal Merk-1 annehmen kann. Dieses Merkmal Merk-1 nimmt für jede Postsendung genau einen der folgenden Werte an: a, b, c, d, e, f, r, u, v, w, x, y, z, -. In der Transport-Information I in der zentralen Datenbank DB wird für jede Postsendung ein Datensatz gespeichert. Dieser Datensatz umfasst eine interne Kennung der Postsendung sowie den Wert, den das Merkmal Merk-1 für diese Postsendung annimmt. In Fig. 2 ist dargestellt, welchen Wert die erste Sortieranlage Anl-1 für jeden der 26 Postsendungen gemessen und als Teil der Transport-Informationen I abgespeichert hat. Beispielsweise hat die erste Sortieranlage Anl-1 gemessen und abgespeichert, dass das Merkmal Merk-1 für die Postsendung 13 den Wert y annimmt.

Regelmäßig werden Postsendungen aus dem Ausgabefach Af-1.2 entnommen, in einen Behälter verbracht und in diesem Behälter zur Stoffeingabe ZE-2 der zweiten Sortieranlage Anl-2 transportiert. Beispielhaft ist in Fig. 1 der Behälter Beh-2 gezeigt. Die 26 Postsendungen werden in einem einzigen Transportvorgang mittels des Behälters Beh-2 zur Stoffeingabe ZE-2 transportiert. Fig. 2 zeigt die Ausschleusungs-Reihenfolge, die als die Gegenstände-Reihenfolge unter den 26 Postsendungen fungiert, sowie die entsprechende Datensatz-Reihenfolge unter den 26 Datensätzen für diese 26 Postsendungen.

Die Reihenfolge, die die erste Sortieranlage Anl-1 beim Ausschleusen hergestellt hat, wird beim Transportvorgang nicht vollständig eingehalten. Vielmehr wird die Reihenfolge nur in Teilsequenzen eingehalten und dadurch eine Zuführ-Reihenfolge erzeugt, die von der Ausschleusungs-Reihenfolge abweicht. In dieser Zuführ-Reihenfolge werden die 26 Postsendungen der Stoffeingabe ZE-2 der zweiten Sortieranlage Anl-2 zugeführt. Diese Zuführ-Reihenfolge mit den Teilsequenzen veranschaulicht Fig. 3. In Fig. 3 sind durch gestrichelte Linien die Grenzen zwischen den Teilsequenzen angedeutet. Diese Grenzen werden aber nicht physikalisch gekennzeichnet, z. B. durch Trennkarten. Die zweite Sortieranlage Anl-2 kann die Ausschleusungs-Reihenfolge nicht ausschließlich aus der Zuführ-Reihenfolge rekonstruieren.

Im Ausführungsbeispiel wird eine Maximal-Anzahl n_max von ausgewählten Gegenständen vorgegeben. Das Verfahren wird zunächst anhand von Fig. 4 für die Postsendung 13 erläutert, die als erstes die Stoffeingabe ZE-2 erreicht. Eine Sequenz von n_max = 5 aufeinander folgenden Postsendungen wird ausgewählt. Dies sind im Beispiel von Fig. 4 die Postsendungen 13 bis 17. Die zweite Sortieranlage Anl-2 "weiß" aber nicht, welche Postsendungen dies sind. Daher sind die n_max = 5 Postsendungen in Fig. 5 mit x1 bis x5 gekennzeichnet.

Die zweite Sortieranlage Anl-2 misst den Wert des gekennzeichneten Merkmals Merk-1 für die fünf Postsendungen x1 bis x5. Dadurch erzeugt sie eine Merkmalswerte-Sequenz mit n = n_max = 5 Merkmalswerten, nämlich die Sequenz y, -, u, v, -. Diese Sequenz wird mit den abgespeicherten Datensätze-Sequenzen in der Transport-Information I verglichen. Fig. 4 zeigt beispielhaft eine Datensätze-Sequenz, nämlich die für die 26 Postsendungen, die gemeinsam in dem Behälter Beh-2 transportiert wurden. In dieser Datensätze-Sequenz gibt es nur eine Teilsequenz von n = n_max = 5 Datensätzen, bei denen die Merkmalswerte-Sequenz y, -, u, v, - auftritt, nämlich die Teilsequenz mit den Datensätzen für die Postsendungen 13 bis 17. Unter Verwendung der übrigen Merkmalswerte wird geprüft, ob diese fünf Datensätze tatsächlich von den fünf Postsendungen 13 bis 17 stammen.

Fig. 5 veranschaulicht das Verfahren für die Postsendung 16. Die Gegenstände-Sequenz besteht aus den Postsendungen 16, 17, 18, 1, 2. Als Merkmalswerte-Sequenz werden diesmal die n= n_max = 5 Merkmalswerte v, -, w, z, y gemessen. Diese Sequenz wird mit der Datensatz-Reihenfolge verglichen. Hierbei wird keine Datensätze-Sequenz mit n = n_max = 5 gefunden, in der die Merkmalswerte-Sequenz v, -, w, z, y auftritt.

Daher wird n um 1 verringert, also n = 4. Die Gegenstände-Sequenz Sequenz besteht aus den Postsendungen 16, 17, 18, 1. Nur die n = 4 Merkmalswerte von den Postsendungen x1, x2, x3 und x4 werden verwendet. Dies liefert die Merkmalswerte-Sequenz v, -, w, z. In der Transport-Information I wird aber auch keine Datensätze-Sequenz mit n = 4 Datensätzen gefunden, in der die Merkmalswerte-Sequenz v, -, w, z auftritt.

Erneut wird n um 1 verringert, also n = 3. Nur die n = 3 Merkmalswerte von den Postsendungen x1, x2 und x3 werden verwendet. Dies liefert die Merkmalswerte-Sequenz v, -, w. Eine einzige Datensätze-Sequenz mit n = 3 Datensätzen wird gefunden, in der die Merkmalswerte-Sequenz v, -, w auftritt, nämlich die Datensätze-Sequenz von den n = 3 Postsendungen 16, 17, 18. Dies wird in Fig. 5 durch zwei Rechtecke angedeutet. Unter Verwendung der Werte des weiteren Merkmals wird geprüft, ob die Datensätze von den Postsendungen 16, 17, 18 tatsächlich von den Postsendungen x1, x2 und x3 stammen.

Die Überprüfung, ob die gefundene Datensätze-Sequenz tatsächlich von der ausgewählten Gegenstände-Sequenz stammt, wird unter Verwendung der gemessenen Werte der übrigen Merkmale durchgeführt - die gemessenen Merkmalswerte werden mit den Merkmalswerten der Datensätze verglichen. Möglich ist, dass hierbei festgestellt wird, dass die gefundene Datensätze-Sequenz nicht von den Gegenständen der ausgewählten Gegenstände-Sequenz stammt. Auch in diesem Falle wird n verringert, um weitere Datensätze-Sequenzen zu finden, unter denen sich dann die richtige Datensätze-Sequenz befindet.

Fig. 6 veranschaulicht das Verfahren für den Fall der Postsendung 17. In diesem Beispiel wird n solange verringert, bis n = 2 gilt. Die Merkmalswerte-Sequenz ist -, w. Zwei Datensätze-Sequenzen werden gefunden, nämlich 17, 18 sowie 25, 26. Die Werte der weiteren Merkmale werden verwendet, um zu prüfen, ob die Postsendungen x1, x2 identisch mit den Postsendungen 17, 18 oder identisch mit den Postsendungen 25, 26 sind.

### Bezugszeichenliste

| *Bezugszeichen* | *Bedeutung* |
|---|---|
| 1, 2,. ... | transportierte Postsendungen |
| Anl-1 | erste Bearbeitungsanlage |
| Anl-2, Anl-3 | zweite Bearbeitungsanlagen |
| Auf-1.1, Af-1.2, Af-1.3 | Ausgabefächer der Bearbeitungsanlage Anl-1 |
| Auf-2.1, Af-2.2, Af-2.3 | Ausgabefächer der Bearbeitungsanlage Anl-2 |
| Beh-1, Beh-2, | Behälter zum Transport von Postsendungen |
| DB | zentrale Datenbank |
| F | Förderrichtung, in der die Postsendungen Anl-1 durchlaufen |
| I | Transport-Information mit der Gegenstände-Reihenfolge und den zugehörigen Werten des Merkmals Merk-1 |
| Merk-1 | gekennzeichnetes Merkmal |

## Patentansprüche

1. Verfahren zum Transportieren von mehreren Gegenständen (1,2,...), wobei
mindestens ein messbares Bearbeitungs-Attribut und mindestens ein messbares Merkmal vorgegeben werden,
mehrere Transportvorgänge durchgeführt werden,
in jedem Transportvorgang
- jeweils mehrere Gegenstände (1,2,...) in einer Gegenstände-Reihenfolge in ein Transportmittel (Beh-2) verbracht werden,
- diese Gegenstände-Reihenfolge ermittelt und abgespeichert wird,
- das Transportmittel (Beh-2) mitsamt den in das Transportmittel verbrachten Gegenständen (1,2,...) zu einer Bearbeitungsanlage (Anl-2) transportiert wird und
- die Bearbeitungsanlage (Anl-2) die transportierten Gegenstände (1,2,...) bearbeitet,
wobei für jeden Gegenstand (1,2,...) die Schritte durchgeführt werden, dass
- gemessen wird, welchen Wert das Bearbeitungs-Attribut für den Gegenstand annimmt,
- ein Wert gemessen wird, den das vorgegebene Merkmal (Merk-1) für den Gegenstand (1, 2,...) annimmt, und ein Datensatz für den Gegenstand erzeugt und abgespeichert wird,
- wobei der Datensatz den gemessenen Merkmalswert und den gemessenen Bearbeitungs-Attributwert umfasst,
- anschließend der Gegenstand durch einen der Transportvorgänge zu der jeweiligen Bearbeitungsanlage transportiert wird,
- anschließend erneut ein Wert gemessen wird, den der Merkmal (Merk-1) für den Gegenstand annimmt,
- unter Verwendung des beim erneuten Messen gemessenen Merkmalswerts derjenige abgespeicherte Datensatz ermittelt wird, der für den Gegenstand erzeugt wurde, und
- die Bearbeitungsanlage (Anl-2) den Gegenstand abhängig von dem Bearbeitungs-Attribut-Wert, der vom ermittelten Datensatz umfasst wird, bearbeitet,
wobei für jeden Transportvorgang unter Verwendung der abgespeicherten Gegenstände-Reihenfolge dieses Transportvorgangs eine Datensatz-Reihenfolge unter den Datensätzen für die Gegenstände, die durch den Transportvorgang transportiert werden, erzeugt wird und
das erneute Messen der Merkmalswerte in einer Mess-Reihenfolge unter den Gegenständen (1,2,...) durchgeführt wird,
**dadurch gekennzeichnet, dass**
mindestens einmal eine Sequenz von n Gegenständen (16,17, ...,2), die in der Mess-Reihenfolge aufeinander folgen, ausgewählt wird,
aus den n Werten, die das Merkmal (Merk-1) für die ausgewählte Sequenz von n Gegenständen (16,17,...,2) annimmt, eine Sequenz von n Merkmalswerten (v,-,w,z,y) erzeugt wird, deren Reihenfolge mit der Mess-Reihenfolge übereinstimmt, jede Sequenz von n Datensätzen, die in einer abgespeicherten Datensatz-Reihenfolge aufeinander folgen und bei denen die Abfolge der n Werte (v,-,w,z,y) des Merkmals (Merk-1) mit der erzeugten Merkmalswerte-Sequenz (v,-,w,z,y) übereinstimmt, ermittelt wird, und
für jeden der n ausgewählten Gegenstände (16,17,...,2) der für diesen Gegenstand abgespeicherte Datensatz unter den ermittelten Datensätze-Sequenzen gesucht wird.

2. Verfahren nach Anspruch 1,
**dadurch gekennzeichnet, dass**
eine Maximal-Anzahl n max >= 2 von auszuwählenden Gegenständen (16,17,...,2) vorgegeben wird,
das Verfahren mit n = n_max ausgewählten Gegenständen (16,17,...,2) durchgeführt wird und
dann, wenn keine Sequenz von n = n_max übereinstimmenden Datensätzen gefunden wird, das Verfahren erneut mit einer kleineren Anzahl n < n max ausgewählter Gegenstände (16,17,...,1) durchgeführt wird.

3. Verfahren nach Anspruch 2,
**dadurch gekennzeichnet, dass**
die Verringerung der Anzahl und die Durchführung des Verfahrens mit einer verringerten Anzahl auszuwählender Gegenstände so oft wiederholt wird,
bis eine Sequenz übereinstimmender Datensätze gefunden wird oder ein Abbruchkriterium erfüllt ist.

4. Verfahren nach einem der Ansprüche 1 bis 3,
**dadurch gekennzeichnet, dass**
für jeden Gegenstand
- sowohl beim ersten als auch beim erneuten Messen jeweils ein Wert gemessen wird, den ein weiteres vorgegebenes Merkmal für den Gegenstand annimmt,
- der Datensatz für den Gegenstand um den beim ersten Messen gemessenen Merkmalswert ergänzt wird und
für jede ermittelte Datensätze-Sequenz unter Verwendung der n Werte, die das weitere Merkmal beim erneuten Messen für die n ausgewählten Gegenstände annimmt,
geprüft wird, ob die n Datensätze der Datensätze-Sequenz für die n Gegenstände der ausgewählten Gegenstände-Sequenz erzeugt wurde oder mindestens einer dieser n Datensätze für einen anderen Gegenstand, und
dann, wenn eine Datensätze-Sequenz gefunden wird, deren n Datensätze von den n Gegenständen der ausgewählten Gegenstände-Sequenz stammen, die n Datensätze der gefundenen Datensätze-Sequenz als diejenigen Datensätze verwendet werden, die für die n Gegenstände der ausgewählten Gegenstände-Sequenz ermittelt werden.

5. Verfahren nach einem der Ansprüche 1 bis 4,
**dadurch gekennzeichnet, dass**
der gemessene Bearbeitungs-Attribut-Wert, eine Kennzeichnung eines Zielpunkts ist, an den der Gegenstand zu transportieren ist und mit dem der Gegenstand versehen ist, und
die Bearbeitung des Gegenstands durch die Bearbeitungsanlage den Schritt umfasst, dass die Bearbeitungsanlage einen Weitertransport des Gegenstands an denjenigen Zielpunkt auslöst, dessen Kennzeichnung vom ermittelten Datensatz umfasst wird

6. Vorrichtung zum Transportieren von mehreren Gegenständen, wobei die Vorrichtung
- eine erste Bearbeitungsanlage (Anl-1),
- eine zweite Bearbeitungsanlage (Anl-2) und
- eine mit beiden Bearbeitungsanlagen (Anl-1, Anl-2) verbundene Datenbank (DB)
umfasst,
wobei die Vorrichtung zum Durchführen von mehreren Transportvorgängen dergestalt ausgestaltet ist,
dass in jedem Transportvorgang
- jeweils mehrere Gegenstände (1,2,...) in einer Reihenfolge von der ersten Bearbeitungsanlage (Anl-1) in ein Transportmittel (Beh-2) verbracht werden,
- diese Gegenstände-Reihenfolge ermittelt und abgespeichert wird,
- das Transportmittel (Beh-2) mitsamt den in das Transportmittel (Beh-2) verbrachten Gegenständen (1,2,...) zu der zweiten Bearbeitungsanlage (Anl-2) transportiert wird und
- die zweite Bearbeitungsanlage (Anl-2) die transportierten Gegenstände (1,2,...) bearbeitet,
wobei die erste Bearbeitungsanlage (Anl-1) dazu ausgestaltet ist, für jeden Gegenstand (1,2,...) die Schritte durchzuführen,
- zu messen, welchen Wert ein vorgegebenes Bearbeitungs-Attribut für den Gegenstand (1,2,...) annimmt,
- einen Wert zu messen, den ein vorgegebenes Merkmal (Merk-1) für den Gegenstand (1, 2,...) annimmt, und ein Datensatz für den Gegenstand zu erzeugen und abzuspeichern,
- wobei der Datensatz den gemessenen Merkmalswert und den gemessenen Bearbeitungs-Attribut-Wert umfasst,
- anschließend einen Transport des Gegenstand durch einen der Transportvorgänge zu der jeweiligen Bearbeitungsanlage auszulösen,
wobei die zweite Bearbeitungsanlage (Anl-2) dazu ausgestaltet ist, für jeden Gegenstand (1,2,...) die Schritte durchzuführen,
- nach dem Transport des Gegenstands zur zweiten Bearbeitungsanlage (Anl-2) erneut einen Wert zu messen, den das Merkmal (Merk-1) für den Gegenstand annimmt,
- unter Verwendung des beim erneuten Messen gemessenen Merkmalswerts denjenigen abgespeicherten Datensatz zu ermitteln, der für den Gegenstand erzeugt wurde, und
- den Gegenstand abhängig von dem Bearbeitungs-Attribut-Wert, der vom ermittelten Datensatz umfasst wird, zu bearbeiten,
wobei
- die erste Bearbeitungsanlage (Anl-1) dazu ausgestaltet ist, für jeden Transportvorgang unter Verwendung der abgespeicherten Gegenstände-Reihenfolge dieses Transportvorgangs eine Datensatz-Reihenfolge unter den Datensätzen für die Gegenstände, die durch den Transportvorgang transportiert werden, zu erzeugen und
- die zweite Bearbeitungsanlage (Anl-2) dazu ausgestaltet ist, das erneute Messen der Merkmalswerte in einer Mess-Reihenfolge unter den Gegenständen (1,2,...) durchzuführen,
**dadurch gekennzeichnet, dass**
die die zweite Bearbeitungsanlage (Anl-2) dazu ausgestaltet ist,
- mindestens einmal eine Sequenz von n Gegenständen (16,17, ...,2), die in der Mess-Reihenfolge aufeinander folgen, auszuwählen,
- aus den n Werten, die das Merkmal (Merk-1) für die ausgewählte Sequenz von n Gegenständen (16,17,...,2) annimmt, eine Sequenz von n Merkmalswerten (v,-,w,z,y) zu erzeugen, deren Reihenfolge mit der Mess-Reihenfolge übereinstimmt,
- jede Sequenz von n Datensätzen, die in einer abgespeicherten Datensatz-Reihenfolge aufeinander folgen und bei denen die Abfolge der n Werte (v,-,w,z,y) des Merkmals (Merk-1) mit der erzeugten Merkmalswerte-Sequenz (v,-,w,z,y) übereinstimmt, zu ermitteln, und
- für jeden der n ausgewählten Gegenstände (16,17,...,2) der für diesen Gegenstand abgespeicherte Datensatz unter den ermittelten Datensätze-Sequenzen zu suchen.

7. Vorrichtung nach Anspruch 6,
**dadurch gekennzeichnet, dass**
die zweite Bearbeitungsanlage (Anl-2)
einen Datenspeicher umfasst, in dem eine Maximal-Anzahl n_max >= 2 von auszuwählenden Gegenständen (16,17,...,2) abgespeichert ist, und dazu ausgestaltet ist,
die Suche nach den abgespeicherten Datensätzen mit n = n_max ausgewählten Gegenständen (16,17,...,2) durchzuführen und
dann, wenn sie keine Sequenz von n = n_max übereinstimmenden Datensätzen gefunden hat, das Verfahren erneut mit einer kleineren Anzahl n < n_max ausgewählter Gegenstände (16,17,...,1) durchzuführen.

## Claims

1. Method for transporting a plurality of objects (1,2,...), wherein
at least one measurable processing attribute and at least one measurable feature are predetermined,
a plurality of transport processes are carried out,
in each transport process
- bringing a plurality of objects (1,2,...) in each case in an object order into a transport device (Beh-2),
- determining and storing said object order,
- transporting the transport device (Beh-2) along with the objects (1,2,...) brought into the transport device to a processing system (Anl-2) and
- processing the transported objects (1,2,...) with the processing system (Anl-2),
wherein the steps are carried out for each object (1,2,...) to
- measure the value assumed by the processing attribute for the object,
- measure a value assumed by the predetermined feature (Merk-1) for the object (1,2,...), and create and store a data record for the object,
- wherein the data record includes the measured feature value and the measured processing attribute value,
- the object is subsequently transported by one of the transport processes to the respective processing system,
- a value which the feature (Merk-1) assumes for the object is again measured,
- the stored data record created for the object is determined, using the feature value measured in the renewed measurement, and
- the processing system (Anl-2) processes the object as a function of the processing attribute value included in the determined data record,
wherein a data record order among the data records for the objects transported by the transport process is created for each transport process, using the stored object order of said transport process and
the renewed measurement of the feature values is carried out in a measurement order among the objects (1,2,...),
**characterised in that**
a sequence of n objects (16,17,...,2) following each other in the measurement order is selected at least once,
a sequence of n feature values (v,-,w,z,y) having an order matching the measurement order is created from the n values assumed by the feature (Merk-1) for the selected sequence of n objects (16,17,...,2),
each sequence of n data records following each other in a stored data record order and in which the order of the n values (v,-,w,z,y) of the feature (Merk-1) matches the created feature value sequence (v,-,w,z,y) is determined, and
for each of the n selected objects (16,17,...,2), the data record stored for said object is searched for among the determined data record sequences.

2. Method according to claim 1,
**characterised in that**
a maximum number n_max > = 2 of objects (16,17,...,2) to be selected is predetermined,
the method with n = n_max selected objects (16,17,...,2) is carried out and
if no sequence of n = n_max matching data records is found, the method is carried out again with a smaller number n < n_max of selected objects (16,17,...,1).

3. Method according to claim 2,
**characterised in that**
the reduction in the number and the execution of the method with a reduced number of objects to be selected is repeated
until a sequence of matching data records is found or an abort criterion is fulfilled.

4. Method according to one of claims 1 to 3,
**characterised in that**
for each object
- a value which a further predetermined feature assumes for the object is measured in each case, both in the first and in the renewed measurement,
- the data record for the object is supplemented by the first measured feature value and
for each data record sequence determined by using the n values which the further feature assumes on renewed measurement for the n selected objects,
a check is made to see whether the n data records of the data record sequence were created for the n objects of the selected object sequence or at least one of said n data records for another object, and
then, if a data record sequence is found having n data records originating from the n objects of the selected object sequence, the n data records of the found data record sequence are used as the data records determined for the n objects of the selected object sequence.

5. Method according to one of claims 1 to 4,
**characterised in that**
the measured processing attribute value is an identifier of a destination point to which the object is to be transported and with which the object is provided, and
the processing of the object by the processing system includes the step in which the processing system initiates further transport of the object to that destination point, the identifier of which is included in the determined data record.

6. Device for transporting a plurality of objects,
the device comprising
- a first processing system (Anl-1),
- a second processing system (Anl-2) and
- a database (DB) connected to both processing systems (Anl-1, Anl-2),
wherein the device is configured to carry out a plurality of transport processes such that
in each transport process
- a plurality of objects (1,2,...) is brought in an order from the first processing system (Anl-1) into a transport device (Beh-2) in each case,
- said object order is determined and stored,
- the transport device (Beh-2) along with the objects (1,2,...) brought into the transport device (Beh-2) is transported to the second processing system (Anl-2) and
- the second processing system (Anl-2) processes the transported objects (1,2,...),
wherein the first processing system (Anl-1) is configured to carry out the following steps for each object (1,2,...),
- measuring which value a predetermined processing attribute assumes for the object (1,2,...),
- measuring a value which a predetermined feature (Merk-1) assumes for the object (1,2,...), and creating and storing a data record for the object,
- wherein the data record includes the measured feature value and the measured processing attribute value,
- subsequently initiating transport of the object through one of the transport processes to the respective processing system,
wherein the second processing system (Anl-2) is configured to carry out the following steps for each object (1,2,...),
- again measuring a value which the feature (Merk-1) assumes for the object, after the transport of the object to the second processing system (Anl-2),
- using the feature value measured during the renewed measurement, to determine the stored data record created for the object, and
- processing the object as a function of the processing attribute value included in the determined data record,
wherein
- the first processing system (Anl-1) is configured for each transport process, using the stored object order of said transport process, to create a data record order among the data records for the objects which are transported by the transport process and
- the second processing system (Anl-2) is configured to carry out the renewed measurement of the feature values in a measurement order among the objects (1,2,...),
**characterised in that**
the second processing system (Anl-2) is configured to
- at least once select a sequence of n objects (16,17,...,2) following each other in the measurement order,
- create a sequence of n feature values (v,-,w,z,y) having an order matching the measurement order, from the n values which the feature (Merk-1) assumes for the selected sequence of n objects (16,17,...,2),
- determine each sequence of n data records following each other in a stored data record order and having the order of the n values (v,-,w,z,y) of the feature (Merk-1) matching the created feature value sequence (v,-,w,z,y), and
- for each of the n selected objects (16,17,...,2), search for the data record stored for said object from among the determined data record sequences.

7. Device according to claim 6,
**characterised in that**
the second processing system (Anl-2)
includes a data memory storing a maximum number n_max > = 2 of objects (16,17,...,2) to be selected, and configured to
carry out the search for the stored data records with n = n_max selected objects (16,17,...,2) and
if it has not found any sequence of n = n_max matching data records, carry out the method once again with a smaller number n < n_max of selected objects (16,17,...,1).

## Revendications

1. Procédé de transport de plusieurs objets (1, 2, ... ), dans lequel
on prescrit au moins un attribut de traitement mesurable et au moins une caractéristique mesurable,
on effectue plusieurs opérations de transport,
dans chaque opération de transport
- on met respectivement plusieurs objets (1, 2, ... ) dans un ordre des objets dans un moyen (Beh-2) de transport,
- on détermine et on mémorise cet ordre des objets,
- le moyen (Beh-2) de transport est transporté avec les objets (1, 2, ... ) mis dans le moyen de transport vers une installation (Anl-2) de traitement et
- l'installation (Anl-2) de traitement traite les objets (1, 2, ... ) transportés,
- dans lequel pour chaque objet (1, 2, ... ), on effectue les stades suivants lesquels
- on mesure quelle valeur l'attribut de traitement prend pour l'objet,
- on mesure une valeur que prend la caractéristique (Merk-1) prescrite pour l'objet (1, 2, ... ), et on produit et on mémorise un jeu de données pour l'objet,
- dans lequel le jeu de données comprend la valeur de caractéristique mesurée et la valeur d'attribut de traitement mesurée,
- on transporte ensuite l'objet par l'une des opérations de transport vers l'installation de traitement respective,
- on mesure ensuite à nouveau une valeur, que prend la caractéristique (Merk-1) pour l'objet,
- en utilisant la valeur de caractéristique mesurée lors de la mesure renouvelée, on détermine le jeu de données mémorisé qui a été produit pour l'objet, et
- l'installation (Anl-2) de traitement traite l'objet en fonction de la valeur d'attribut de traitement qui est comprise par le jeu de données déterminé,
- dans lequel pour chaque opération de transport, on produit en utilisant l'ordre des objets mémorisés de cette opération de transport, un ordre de jeu de données parmi les jeux de données pour les objets qui sont transportés par l'opération de transport et
- on effectue les mesures renouvelées des valeurs de caractéristique dans un ordre de mesure parmi les objets (1, 2, ... ),
**caractérisé en ce que**
au moins une fois, on choisit une séquence de n objets (16, 17, ..., 2), qui se suivent dans l'ordre de mesure, parmi les n valeurs que la caractéristique (Merk-1) prend pour la séquence choisie de n objets (16, 17, ..., 2), on produit une séquence de n valeurs (v, -, w, z, y) de caractéristique, dont l'ordre coïncide avec l'ordre de mesure,
on détermine chaque séquence de n jeux de données, qui se suivent dans un ordre de jeux de données mémorisés et pour lesquels l'ordre des n valeurs (v, -, w, z, y) de la caractéristique (Merk-1) coïncide avec la séquence (v, -, w, z, y) de valeurs de caractéristique produites, et pour chacun des n objets (16, 17, ..., 2), on recherche parmi les séquences de jeux de données déterminés le jeu de données mémorisé pour cet objet.

2. Procédé suivant la revendication 1,
**caractérisé en ce que**
on prescrit un nombre n_max >= 2 maximum d'objets (16, 17, ..., 2) à choisir,
on effectue le procédé avec n = n_max objets (16, 17, ..., 2) choisis et
lorsque l'on ne trouve pas de séquences de n = n_max jeux de données qui coïncident, on renouvelle le procédé avec un nombre n < n_max plus petit d'objets (16, 17, ..., 1) choisis.

3. Procédé suivant la revendication 2,
**caractérisé en ce que**
on répète la diminution du nombre et la mise en oeuvre du procédé avec un nombre plus petit d'objets à choisir, jusqu'à trouver une séquence de jeux de données qui coïncide ou jusqu'à ce qu'un critère d'interruption soit satisfait.

4. Procédé suivant l'une des revendications 1 à 3, **caractérisé en ce que**
pour chaque objet
- on mesure tant lors d'une première qu'également lors d'une mesure renouvelée, respectivement une valeur que prend une autre caractéristique prescrite pour l'objet,
- on complète le jeu de données pour l'objet de la valeur de caractéristique mesurée lors de la première mesure et
pour chaque séquence de jeux de données déterminée et en utilisant les n valeurs que prend l'autre caractéristique lors de la mesure renouvelée pour les n objets choisis, on contrôle si les n jeux de données de la séquence de jeux de données pour les n objets de la séquence d'objets ont été produits ou si au moins l'un de ces n jeux de données a été produit pour un autre objet, et
si l'on trouve une séquence de jeux de données, dont les n jeux de données proviennent des n objets de la séquence d'objets choisis, on utilise les n jeux de données de la séquence de jeux de données trouvés comme jeux de données qui sont déterminés pour les n objets de la séquence d'objets choisis.

5. Procédé suivant l'une des revendications 1 à 4,
**caractérisé en ce que**
la valeur d'attribut de traitement mesurée est une caractérisation d'une destination où l'objet doit être transporté et dont l'objet est muni, et
le traitement de l'objet par l'installation de traitement comprend le stade suivant lequel l'installation de traitement déclenche un transport ultérieur de l'objet vers la destination, dont la caractérisation est comprise par le jeu de données déterminé.

6. Dispositif de transport de plusieurs objets,
dans lequel le dispositif comprend
- une première installation (Anl-1) de traitement,
- une deuxième installation (Anl-2) de traitement et
- une base (DB) de données reliée aux deux installations (Anl-1, Anl2) de traitement,
le dispositif étant conformé pour effectuer plusieurs opérations de transport, de manière à ce que,
dans chaque opération de transport
- respectivement plusieurs objets (1, 2, ... ) d'un ordre passent de la première installation (Anl-1) de traitement dans un moyen (Beh-2) de transport,
- on détermine et on mémorise cet ordre des objets,
- le moyen (Beh-2) de transport est transporté avec les objets (1, 2, ... ) mis dans le moyen de transport vers la deuxième installation (Anl-2) de traitement et
- la deuxième installation (Anl-2) de traitement traite les objets (1, 2, ... ) transportés,
dans lequel la première installation (Anl-1) de traitement est conformée pour effectuer pour chaque objet (1, 2, ... ) les stades
de mesure de la valeur que prend pour l'objet (1, 2, ... ) un attribut de traitement prescrit,
- de mesure d'une valeur que prend pour l'objet (1, 2, ... ) une caractéristique (Merk-1) prescrite et de production et de mémorisation d'un jeu de données pour l'objet,
- dans lequel le jeu de données comprend la valeur de caractéristique mémorisée et la valeur d'attribut de traitement mesurée,
- de déclenchement ensuite d'un transport de l'objet par l'une des opérations de transport vers l'installation de traitement respective,
dans lequel la deuxième installation (Anl-2) de traitement est conformée pour effectuer pour chaque objet (1, 2, ... ) les stades,
- après le transport de l'objet vers la deuxième installation (Anl-2) de traitement, de mesure à nouveau d'une valeur que prend pour l'objet la caractéristique (Merk-1),
- en utilisant la valeur de caractéristique mesurée lors de la mesure renouvelée de détermination du jeu de données mémorisé qui a été produit pour l'objet, et
- de traitement de l'objet en fonction de la valeur d'attribut de traitement qui est déterminée par le jeu de données déterminé,
dans lequel
- la première installation (Anl-1) de traitement est conformée pour, pour chaque opération de transport en utilisant l'ordre des objets mémorisés de cette opération de transport, produire un ordre de jeux de données parmi les jeux de données pour les objets qui sont transportés par l'opération de transport et
- la deuxième installation (Anl-2) de traitement est conformée pour effectuer parmi les objets (1, 2, ... ), la mesure renouvelée des valeurs de caractéristique dans un ordre de mesure,
**caractérisé en ce que**
la deuxième installation (Anl-2) de traitement est conformée pour,
- choisir au moins une fois une séquence de n objets (16, 17, ..., 2), qui se suivent dans l'ordre de mesure,
- produire à partir des n valeurs que prend la caractéristique (Merk-1) pour la séquence choisie de n objets (16, 17, ..., 2), une séquence de n valeurs (v, -, w, z, y) de caractéristique, dont l'ordre coïncide avec l'ordre de mesure,
- déterminer chaque séquence de n jeux de données, qui se suivent dans un ordre de jeux de données mémorisé et pour lesquelles l'ordre des n valeurs (v, -, w, z, y) de la caractéristique (Merk-1) coincide avec la séquence (v, -, w, z, y) de valeurs caractéristiques produite, et
- pour chacun des n objets (16, 17, ..., 2) choisis, rechercher le jeu de données mémorisé pour cet objet parmi les séquences de jeux de données déterminés.

7. Dispositif suivant la revendication 6,
**caractérisé en ce que**
la deuxième installation (Anl-2) de traitement comprend une mémoire de données, dans laquelle est mémorisé un nombre n_max >= 2 maximum d'objets (16, 17, ..., 2) à choisir, et est conformé pour
effectuer la recherche de jeux de données mémorisés ayant n = n_max objets (16, 17, ..., 2) choisis et,
si on n'a pas trouvé de séquences de n = n_max jeux de données en coincidance, effectuer le procédé à nouveau avec un nombre n < n_max plus petit d'objets (16, 17, ..., 1) choisis.
